# EUROPÄISCHE PATENTSCHRIFT

(11) **EP 2 593 989 B1**
(45) Veröffentlichungstag und Bekanntmachung des Hinweises auf die Patenterteilung: **26.10.2016**
(21) Anmeldenummer: 11746437.0
(22) Anmeldetag: 27.06.2011
(51) Int. Cl.: H01R 4/48, H01R 4/50, H01R 4/52

(54) **KABELANSCHLUSS, INSBESONDERE FÜR FOTOVOLTAIKANLAGEN**
CABLE CONNECTION, IN PARTICULAR FOR PHOTOVOLTAIC SYSTEMS
CONNECTEUR DE CÂBLE EN PARTICULIER POUR INSTALLATIONS PHOTOVOLTAÏQUES

(30) Priorität: 16.07.2010 DE 102010027525
(43) Veröffentlichungstag der Anmeldung: 22.05.2013
(73) Patentinhaber: Phoenix Contact GmbH & Co. KG, 32825 Blomberg (DE)
(72) Erfinder: FEYE-HOHMANN, Jürgen, 32756 Detmold (DE); SCHEIB, Thomas, 31812 Bad Pyrmont (DE)
(74) Vertreter: Muth, Bruno
(86) Internationale Anmeldenummer: PCT/EP2011/003157
(87) Internationale Veröffentlichungsnummer: WO 2012/007099

(56) Entgegenhaltungen:
- DE-A1- 10 145 324
- DE-A1-102006 029 075
- DE-C- 897 439

## Beschreibung

Die Erfindung betrifft einen Kabelanschluss insbesondere für den Einsatz an Fotovoltaikanlagen. Der erfindungsgemäße Kabelanschluss dient insbesondere zur elektrischen Verbindung einzelner Solarmodule und ist dazu geeignet, die entsprechenden Stromstärken und Spannungen sicher und dauerhaft zu übertragen.

Fotovoltaikanlagen werden für langjährige Betriebsdauern von 20 Jahren und mehr ausgelegt und werden oft auf Dächern von Häusern und Industrieanlagen montiert. Sie tragen nennenswert zur Stromproduktion bei. Die produzierte Strommenge wird regelmäßig in das öffentliche Netz eingespeist und steht somit allgemein zur Verfügung. Schon kleinere Anlagen im Bereich einiger zehn Quadratmeter können jährlich 10.000 kW-Stunden und mehr an Strom produzieren.

Die auf den Dächern montierten Solarmodule werden bei der Montage z.B. über Steckverbindungen elektrisch miteinander verbunden.

Für solche Einsatzzwecke sind Steckverbindungen und Kabelanschlüsse zur Verbindung von Solarmodulen bekannt geworden. Die bekannten Kabelanschlüsse funktionieren zuverlässig und auch dauerhaft. Im Zuge einer zunehmenden Verbreitung der Montage von Fotovoltaikanlagen auf Dächern und dergleichen erledigen die Montagen nicht immer Fachfirmen, die auf die elektrische Verdrahtung spezialisiert sind, sondern zunehmend Betriebe, die sich auf die Montage von Fotovoltaikmodulen auf Dachflächen ausgerichtet haben.

Auf Dachflächen unterliegt die Montage oftmals erschwerten Bedingungen, da viele Dächer geneigt sind.

Der Ausfall eines einzelnen Kabelanschlusses kann zu einem erheblichen Wartungsaufwand führen, da gegebenenfalls alle Kabelanschlüsse untersucht werden müssen, um den defekten Kabelanschluss zu finden. Ein durch die Kabelanschlüsse ausgelöster erhöhter Wartungsbedarf kann sich nachteilig auf das Geschäft auswirken. Deshalb ist es wichtig, eine langjährige und zuverlässige Betriebsdauer gewährleisten zu können.

Spezialwerkzeuge für unterschiedlichste Verbindungen sind oftmals vor Ort nicht vorhanden. Deshalb ist es vorteilhaft, wenn die durchzuführenden Montagearbeiten mit relativ wenig elektrischem Spezialwerkzeug auskommen können, auch wenn die Anschlusskabel einzelner Solarmodule flexibel verlängert oder frei konfektioniert werden müssen, um sich an die baulichen Gegebenheiten anzupassen.

Die Solarmodule und die damit verbundenen Kabelanschlüsse sind auf den Dächern den dort herrschenden Umgebungsbedingungen ausgesetzt. Dies bedeutet, dass die Kabelanschlüsse im Sommer hohen Temperaturen von über 40 Grad C und im Winter Temperaturen weitaus unter null Grad C ausgesetzt werden können, während gleichzeitig Feuchtigkeit in Form von Nässe und/oder Schnee auf die Kabelanschlüsse einwirken.

Unter diesen stark schwankenden Bedingungen müssen die Kabelanschlüsse über die langen geplanten Betriebsdauern hinweg dauerhaft und zuverlässig einen Kontakt herstellen.

Ein Kabelanschluss gemäß dem Oberbegriff des Hauptanspruchs ist vom Dokument DE 10 2006 029 075 A1 bekannt.

Es ist deshalb die Aufgabe der vorliegenden Erfindung, eine elektrischen Kabelanschluss insbesondere für den Einsatz an Fotovoltaikanlagen zur Verfügung zu stellen, welcher dauerhaft zuverlässig einen elektrischen Kontakt herstellt und relativ einfach zu montieren ist.

Diese Aufgabe wird gelöst durch den Kabelanschluss mit den Merkmalen des Anspruchs 1. Bevorzugte Weiterbildungen der Erfindung sind Gegenstand der Unteransprüche. Weitere Vorteile und Merkmale ergeben sich aus dem Ausführungsbeispiel.

Ein erfindungsgemäßer elektrischer Kabelanschluss insbesondere für Solarkabel an Fotovoltaikanlagen umfasst wenigstens ein Kontaktgehäuse und wenigstens ein Anschlussgehäuse. Das Anschlussgehäuse ist mit dem Kontaktgehäuse verbindbar und das Anschlussgehäuse ist zur Aufnahme wenigstens eines frei konfektionierbaren Kabels mit einem Leiter vorgesehen. Das Anschlussgehäuse dient dazu, das anzuschließende Kabel mit dem Leiter aufzunehmen. An dem Kontaktgehäuse ist eine Kontaktnadel zur Kontaktierung des Leiters des anzuschließenden Kabels angeordnet. Eine Federeinrichtung ist dafür vorgesehen, den Leiter und die Kontaktnadel radial wenigstens teilweise zu umgeben und federelastisch zusammenzudrücken.

Der erfindungsgemäße Kabelanschluss hat viele Vorteile. Ein erheblicher Vorteil des erfindungsgemäßen Kabelanschlusses ist, dass die Federeinrichtung den Leiter und die Kontaktnadel radial umgibt und federelastisch zusammendrückt. Dadurch wird auch nach längeren und langen Betriebsdauern ein zuverlässiger elektrischer Kontakt zwischen der Kontaktnadel und dem angeschlossenen Leiter ermöglicht.

Ein weiterer Vorteil ist, dass ein frei konfektionierbares Kabel an dem Anschlussgehäuse aufnehmbar ist, wodurch eine flexible Montage und flexible Verlängerung von Anschlusskabeln für Solarmodule möglich ist. Außerdem kann der Kabelanschluss kleinbauend ausgeführt werden.

Die Federeinrichtung ist insbesondere als separates Teil ausgebildet und umgibt im verbundenen Zustand den Leiter und die Kontaktnadel radial. Die Federeinrichtung muss die Kontaktnadel und den Leiter radial nicht vollständig umgeben, sondern es reicht auch aus, wenn die Federeinrichtung die Kontaktnadel und den Leiter von zwei oder mehr Seiten aufeinander drückt, um einen zuverlässigen und dauerhaften Kontakt herzustellen.

In einer bevorzugten Weiterbildung umgibt die Federeinrichtung die Isolierschicht des Kabels und drückt über die Isolierschicht auf den darin enthaltenen Leiter und die dort eingeführte Kontaktnadel, um dauerhaft Druck auf den Leiter und die Kontaktnadel auszuüben. Dabei kann die Isolierschicht insbesondere als federelastischer Speicher dienen.

Eine solche Ausgestaltung nutzt die elastischen Eigenschaften der Isolierschicht, um dauerhaft Druck auf die elektrische Verbindung des Leiters mit der Kontaktnadel auszuüben. Setzungserscheinigungen und dergleichen werden durch die elastische Wirkung der Federeinrichtung und der Isolierschicht ausgeglichen, sodass eine dauerhaft zuverlässige Kontaktierung ermöglicht wird.

In einer weiteren bevorzugten Ausgestaltung umgibt die Federeinrichtung den abisolierten Leiter insbesondere direkt. Ein kleiner radialer Spalt kann im unverbundenen Zustand zwischen dem abisolierten Leiter und der Federeinrichtung vorgesehen sein. Ein solcher radialer Spalt zwischen Leiter und Federeinrichtung im unverbundenen Zustand gewährleistet, dass das Einführen des abisolierten Leiters in die Federeinrichtung einfach möglich ist.

Wenn die Kontaktnadel in den Leiter eingeführt wird, nimmt das radiale Volumen des Leiters mit der eingeführten Kontaktnadel zu. Dadurch wird der radiale Spalt überwunden und der Leiter mit der eingeführten Kontaktnadel wird radial gegen die Federeinrichtung gedrückt, sodass die Federeinrichtung dauerhaft Druck auf den Leiter mit der eingeführten Kontaktnadel ausübt.

Eine solche Ausgestaltung, bei der die Federeinrichtung den abisolierten Leiter umgibt, ermöglicht besonders lange und sichere Kontaktzeiten, da die Federeinrichtung direkt in Kontakt mit dem Leiter und gegebenenfalls der Kontaktnadel steht und somit ein Fließen der Isolierschicht aus dem Federeinrichtung heraus nicht möglich ist. Je nach eingesetztem Isoliermaterial kann die weichere Isolierschicht durch die enge Verbindung zwischen Federeinrichtung und Leiter bzw. Kontaktnadel herausgedrängt werden, was gegebenenfalls die Anpresskraft senken kann. Bei geeigneten Materialien und Abmessungen kann das vermieden werden.

Wird die Isolierung als federelastischer Speicher eingesetzt, kann die Isolierung zusätzlich neben der federelastischen Wirkung auch eine Dichtfunktion übernehmen, da durch den aufgebrachten Druck kleine und kleinste Spalte zuverlässig verschlossen werden, wodurch eine besonders hohe Dichtigkeit gegen eindringende Feuchtigkeit erzielbar ist.

Wird die Isolierschicht des Kabels vor dem Anschluss wenigstens teilweise oder vollständig entfernt und umgibt die Federeinrichtung den Leiter des Kabels direkt, so kann eine zusätzliche Dichtmasse oder Dichteinrichtung um die Federeinrichtung herum vorgesehen sein, um das Eindringen von Feuchtigkeit noch zuverlässiger zu verhindern.

In allen Ausgestaltungen ist es besonders bevorzugt, dass die Federeinrichtung in das Anschlussgehäuse einbaubar ist. Insbesondere ist die Federeinrichtung in das Anschlussgehäuse eingebaut und dort vorzugsweise verliersicher aufgenommen. Eine verliersichere Aufnahme der Federeinrichtung ermöglicht eine besonders einfache und zuverlässige Montage, da der Monteur nicht darauf achten muss, ob die Federeinrichtung in das Anschlussgehäuse eingelegt wird oder nicht.

In bevorzugten Ausgestaltungen umfasst die Federeinrichtung wenigstens eine Federhülse. Die Federhülse weist vorzugsweise einen zylindrischen Aufnahmebereich für den Leiter des Kabels auf. Gegebenenfalls kann die Federhülse einen trichterförmigen Einführbereich aufweisen, der ein Anstupsen der Federhülse beim Einschieben des Leiters verhindert.

Der Leiter, der insbesondere aus einer Mehrzahl von Adern besteht, kann bei einer Federhülse mit leicht vergrößerten Innendurchmesser oder bei einem trichterförmigen Einführbereich zuverlässig und reproduzierbar in die Federhülse eingeschoben werden, ohne das einzelne Adern an Kanten oder dergleichen anstupsen und sich verbiegen.

Vorzugsweise ist die Federeinrichtung geschlitzt ausgeführt. Möglich ist beispielsweise, dass parallel zur Achse der Federhülse die Federhülse einen Schlitz aufweist, wodurch die Federhülse gute elastische und federnde Eigenschaften aufweist. Möglich ist es, dass sich die Schlitzenden überlappen, sodass sich die Federhülse spiralförmig um einen aufgenommenen Leiter herum herstreckt. Möglich ist es aber auch, dass die Schlitzenden aneinander anstoßen oder einen gewissen Abstand voneinander aufweisen.

Besonders bevorzugt ist ein spiralförmiger Schlitz, der sich nicht nur in axialer Richtung erstreckt, sondern spiralförmig um die Federhülse herum erstreckt. Dadurch wird noch zuverlässiger verhindert, dass einzelne Adern des Leiters aus der Federhülse nach außen gedrängt werden, wodurch die Presskraft der Federhülse auf den Leiter und die darin aufgenommene Kontaktnadel sinken würde.

Besonders bevorzugt ist die Federeinrichtung wenigstens teilweise aus einem Metall gefertigt. Insbesondere kann die Federeinrichtung aus einem federnden Metall und insbesondere aus Federstahl bestehen.

Möglich und bevorzugt ist es aber auch, dass die Federeinrichtung aus einem Kunststoff besteht. Möglich ist beispielsweise ein Faserverbundwerkstoff.

Möglich ist es auch, dass die Federeinrichtung aus einem viskoelastischen Kunststoff besteht. Bei einer viskoelastischen Federeinrichtung bringt entweder eine äußere Hülse oder beispielsweise das Anschlussgehäuse selbst die benötigte Gegenkraft auf, um beim Einschieben der Kontaktnadel die nötige Federkraft aufzubringen. Eine den Leiter mit der daran aufgenommenen Kontaktnadel konzentrisch umgebende viskoelastische Federeinrichtung mit einer wiederum darum konzentrisch herum angeordneten Hülse oder dem konzentrisch vorgesehenen Anschlussgehäuse kann hohe Kräfte aufnehmen, da die Kraft in die Hülse oder in das Anschlussgehäuse radial aufgebracht wird und da die Federhülse oder das Anschlussgehäuse diese Kraft entlang des Umfangs aufnimmt und ableitet.

In allen Ausgestaltungen ist an dem Kontaktgehäuse ein Gewinde angeordnet, welches dafür vorgesehen ist, mit einem an dem Anschlussgehäuse vorgesehenen Gewinde zusammenzuwirken, um beim Verschrauben des Kontaktgehäuses mit dem Anschlussgehäuse die Kontaktnadel von vorn definiert in den Leiter des Kabels einzuführen. In diesem Fall weist das Kontaktgehäuse ein Innengewinde auf und das Anschlussgehäuse weist ein Außengewinde auf. Durch die Schraubbewegung wird die Kontaktnadel in den Leiter eingepresst. Dabei erzeugt durch die Gewindesteigung bedingt eine relativ kleine Drehkraft eine hohe axiale Eintauchkraft der Kontaktnadel in den Leiter des Anschlusskabels. Gleichzeitig wird durch die Kontaktnadel ein definiertes Eintauchen in den Leiter gewährleistet, was eine hohe Strom übertragende Kontaktfläche sicherstellt, wodurch dauerhaft hohe Ströme bei hohen anliegenden Spannungen übertragbar sind.

Gleichzeitig kann durch die gewählte Konstruktion ein klein bauender Kabelanschluss realisiert werden, dessen Außendurchmesser kleiner als der drei- oder vierfache des Außendurchmessers eines anzuschließenden Solarkabels ist. Dadurch kann der Kabelanschluss auch in engen Kanälen, Profilen und dergleichen verlegt werden, wodurch eine besonders flexible Anwendung des Kabelanschlusses für die Verbindung von Solarmodulen einer Fotovoltaikanlage ermöglicht wird.

Weitere Vorteile und Merkmale der vorliegenden Erfindung ergeben sich aus den Ausführungsbeispielen, welche mit Bezug auf die beiliegenden Figuren im Folgenden erläutert werden.

In den Figuren zeigen:
- Fig. 1: eine schematische Darstellung einer Fotovoltaikanlage, deren Module über einen erfindungsgemäßen Kabelanschluss verbunden sind;
- Fig. 2: den Kabelanschluss nach Fig. 1 im verbundenen Zustand;
- Fig. 3: den Kabelanschluss gemäß Fig. 2 beim Herstellen und beim Lösen der Verbindung;
- Fig. 4: den Kabelanschluss gemäß Fig. 2 in einem teilweise dargestellten Querschnitt im unverbundenen Zustand;
- Fig. 5: eine schematische Darstellung einer perspektivischen Ansicht beim Eindringen der Kontaktnadel in den Leiter;
- Fig. 6: die Kontaktnadel und die Federhülse des Kabelanschlusses nach Fig. 5;
- Fig. 7: einen schematisierten Querschnitt eines den Kabelanschlusses vor dem Eintauchen der Kontaktnadel;
- Fig. 8: einen Kabelanschluss im verbundenen Zustand im Querschnitt; und
- Fig. 9: eine weitere Ausführungsform eines den Kabelanschlusses in einem schematischen Querschnitt vor dem Eintauchen der Kontaktnadel.

In Fig. 1 ist eine stark schematische Ansicht einer Fotovoltaikanlage 100 abgebildet, die hier im einfachen Beispiel drei Solarmodule 101, 102 und 103 aufweist, die mit nicht im Detail dargestellten Fotovoltaikzellen ausgerüstet sind, um einfallendes Sonnenlicht in elektrischen Strom umzuwandeln.

Die einzelnen Solarmodule 101 bis 103 der Fotovoltaikanlage 100 sind über als Solarkabel 5 ausgeführte Kabel 4 miteinander verbunden, um die nötige elektrische Verbindung herzustellen.

Die Solarkabel 5 führen die erzeugte elektrische Leistung ab, können aber zusätzlich auch noch mit Steuerungssignalen oder mit Sensorsignalen beaufschlagt werden, um die Fotovoltaikanlage 100 geeignet steuern zu können.

An Lichtschächten, Dachflächen, Fenstern oder sonstigen baulichen Besonderheiten und Gegebenheiten ändert sich der normale Abstand eines Solarmoduls 102 zu einem Solarmodul 103.

Ein größerer Abstand der Solarmodule 102 und 103 muss über eine Verlängerung des Anschlusskabels 4 überbrückt werden. Da solche Fotovoltaikinstallationen häufig auf schräg angeordneten Dachflächen erfolgen und bei der Montage dort nicht immer jedes Werkzeug zur Hand ist, bietet eine einfache Montage ohne besonderes Spezialwerkzeug erhebliche Vorteile.

Außerdem ist es vorteilhaft, wenn der elektrische Kabelanschluss 1 kleinbauend ausgeführt ist, um auch durch Profile, Kabelkanäle oder sonstige kleine Zwischenräume durchgeführt werden zu können.

Dabei ist es möglich, dass der Kabelanschluss 1 einseitig mit einem frei konfektionierbaren Kabel 4 oder auf beiden Seiten mit frei konfektionierbaren Kabeln 4 verbunden wird. Bei einer zweiseitigen Verbindungsmöglichkeit ist insbesondere ein symmetrischer Aufbau vorteilhaft.

Fig. 2 zeigt den Kabelanschluss 1 in einer perspektivischen Darstellung im Verbindungszustand 18, in der das Kontaktgehäuse 2 mit dem Anschlussgehäuse 3 verbunden ist. Nicht dargestellt ist hier das als Solarkabel 5 dargestellte Anschlusskabel 4, welches aus dem Anschlussgehäuse 3 heraustritt.

Fig. 3 zeigt den Kabelanschluss 1 in einer perspektivischen Darstellung, wobei das Kontaktgehäuse 2 und das Anschlussgehäuse 3 durch Verdrehen gegeneinander teilweise wieder voneinander gelöst sind bzw. beim Herstellen der Verbindung.

Fig. 4 zeigt eine teilweise geschnittene schematische Darstellung des Kabelanschlusses 1 vor dem Herstellen der Verbindung im geöffneten Zustand 20.

In das Anschlussgehäuse 3 wurde ein frei konfektionierbares Kabel 4 soweit eingeschoben bis an der Eintrittsfläche 38 das Kabel 4 bzw. der Leiter 6 anliegen. Das Anschlussgehäuse 3 ist als Hohlschraube ausgeführt und weist ein Außengewinde 17 auf, welches dafür vorgesehen ist in ein Innengewinde 16 des Kontaktgehäuses 2 eingeschraubt zu werden.

Zentrisch in dem hohlzylindrischen Aufnahmebereich des Kontaktgehäuses 2 ist eine Kontaktnadel 7 angeordnet, welche bei Herstellung der Verbindung in den Leiter 6 des an dem Anschlussgehäuse 3 aufgenommenen Kabels 4 definiert axial von vorn eintaucht. Durch eine Anzahl von Umdrehungen, die je nach Anwendungsfall beispielsweise zwischen drei und zehn liegen kann, wird die Kontaktnadel 7 definiert über praktisch ihre vollständige Länge oder wenigstens einen wesentlichen Anteil davon in den Leiter 6 des Kabels 4 eingeschoben, sodass die Kontaktnadel 7möglichst zentrisch in dem Leiter 6 angeordnet ist und somit eine hohe Kontaktfläche zum Leiter 6 herstellen kann.

An dem Anschlussgehäuse 3 ist eine Rückschiebesicherung 19 vorgesehen, die ein in das hohlzylindrisch ausgebildete Anschlussgehäuse eingeführtes Kabel 4 vor einem Rückschieben sichert, wenn die Kontaktnadel 7 mit der hohen Eindringkraft axial von vorn in die Eintrittsfläche 38 des Anschlussgehäuses 3 eintritt. Beim Eintritt und insbesondere mit zunehmendem Eintritt verbreitet sich die Kontaktnadel 7, sodass die axiale Kraft auf das eingeschobene Kabel 4 zunimmt. Gleichzeitig steigt der radiale Druck, da der Leiter 6 bzw. dessen Adern 15 sich radial ausbreiten und Druck nach außen ausüben.

Fig. 5 zeigt eine schematisch perspektivische Darstellung, bei der einzelne Teile weggelassen wurden, um die Übersicht zu erleichtern. Klar erkennbar ist die in den Leiter 6 eintauchende Kontaktnadel 7. Der Leiter 6 wird hier von einer Federeinrichtung 8 umgeben. Die Isolierschicht 13 des Anschlusskabels 4 wurde über einen abisolierten Bereich 11 entfernt, sodass die Federhülse 9 den abisolierten Leiter 10 direkt umgibt.

Die hier als Federhülse 9 ausgeführte Federeinrichtung 8 weist einen spiralförmigen Schlitz 21 auf, der für eine hohe Elastizität der hier aus einem elastischen Metall gefertigten Federhülse 9 sorgt. Der ringförmig gestaltete Schlitz 21 verhindert zuverlässig, dass einzelne Adern 15 des Leiters 6 durch den Schlitz nach außen dringen.

Ebenso ist es möglich, einen axial ausgeführten Schlitz 21 vorzusehen. Gegebenenfalls kann dann aber durch den Schlitz 21 eine Ader 15 des Leiters 6 radial nach außen treten. Das muss bei der Konstruktion berücksichtigt werden, sodass der verbleibende Pressdruck noch ausreicht, um die Verbindung sicher zu gewährleisten.

Möglich ist es auch, dass die Federeinrichtung 9 als Spiralfeder ausgeführt ist, deren einzelne Windungen dicht aneinander liegen oder voneinander beabstandet sind. Auch eine solche Federeinrichtung 9 ermöglicht die Aufbringung der benötigten Kraft auf einen darin angeordneten Leiter, wenn eine Kontaktnadel eingeschoben wird.

Fig. 6 zeigt die Kontakthülse 9 der Fig. 5 mit einer schematisch eingesteckten Kontaktnadel 7, um eine mögliche Dimensionierung zu zeigen. Hier ist ein spiral ringförmiger Schlitz 21 in der Kontakthülse 9 vorgesehen.

Fig. 7 zeigt in einer schematischen Darstellung ein Anschlussgehäuse 3 mit einem darin aufgenommenen Kabel 4, welches an einem abisolierten Bereich 11 über einen abisolierten Leiter 10 verfügt. Die einzelnen Adern 15 des Leiters 6 sind hier über die Länge des abisolierten Bereiches 11 von einer Federeinrichtung 8 in Form beispielsweise einer Federhülse 9 umgeben. Dabei liegt im geöffneten Zustand 20, wie er in Fig. 7 dargestellt ist, ein geringer radialer Spalt zwischen dem Innendurchmesser der Federhülse 9 und dem Außendurchmessers des Leiters 6 mit dem Bündel von Adern 15 vor. Der radiale Abstand kann beispielsweise zwischen 5 und 25 % des Durchmessers des Leiters betragen. Jedenfalls ist der radiale Abstand so bemessen, dass nach dem Eintauchen einer Kontaktnadel 7 in den Leiter 6 ein radialer Druck von der Kontaktnadel 7 über den Leiter 6 auf die Federhülse 9 aufgebracht wird, sodass sich beispielsweise eine mit einem axialen Schlitz oder einem Ringschlitz 21 versehene Federhülse 9 radial elastisch ausdehnt und eine entsprechende Federkraft auf den Leiter 6 und die Kontaktnadel 7 überträgt.

Vorzugsweise wird die Federeinrichtung 8 bzw. Federhülse 9 im Ausführungsbeispiel nach Fig. 7 aus Metall hergestellt. Möglich ist es aber auch, dass die Federeinrichtung 8 aus einem beispielsweise viskoelastischen Kunststoff besteht. Durch das Einschieben der Kontaktnadel 7 in den Leiter 6 wird dort das radiale Volumen vergrößert, sodass der Druck nach außen auf die viskoelastische Federeinrichtung weitergegeben wird. Die hier viskoelastische Federeinrichtung 8 wird durch das die Federeinrichtung 8 umgebende Anschlussgehäuse 3 in seiner radialen Ausdehnung begrenzt, sodass eine entsprechende Anpresskraft auf den Leiter 6 und die darin angeordnete Kontaktnadel 7 ausgeübt wird.

Der Außendurchmesser 35 des abisolierten Leiters 10 liegt vorzugsweise zwischen zwanzig und fünfundsiebzig Prozent des Außendurchmessers 33 der Kabels 4. Der Außendurchmesser 33 des Kabels 4 liegt vorzugsweise in einem Bereich zwischen dreiunddreißig und sechsundsechzig Prozent oder mehr des Außendurchmessers 32 des Kabelanschlusses 1, sodass ein kleinbauender der Kabelanschluss 1 ermöglicht wird.

Wird die Federeinrichtung 8 im Ausführungsbeispiel nach Fig. 7 durch ein Metallteil gebildet, kann ein radial besonders kleinbauender Kabelanschluss 1 realisiert werden, da auch durch eine radial dünne Federhülse 9 hohe elastische Kräfte auf den Leiter 6 und die darin vorgesehene Kontaktnadel 7 übertragbar sind.

Fig. 8 zeigt in einer schematisch geschnittenen Darstellung den Kabelanschluss 1 im Verbindungszustand 18, in dem das Anschlussgehäuse 3 in das Kontaktgehäuse 2 eingeschraubt ist und wobei die hier nicht sichtbare Kontaktnadel 7 in den Leiter 6 eingetaucht ist.

Fig. 8 zeigt zwei Varianten. Zum einen ist es möglich, dass eine Federeinrichtung 8 aus beispielsweise einem viskoelastischen Material oder einem Metall die Isolierschicht 13 des Anschlusskabels 4 umgibt und beim Eindringen der Kontaktnadel 7 in den Leiter elastischen Druck von außen ausübt.

Es ist auch möglich, dass ein abisolierter Bereich 11 des Leiters 6 von einer Federeinrichtung 24 umgeben ist, welche aus einem viskoelastischen Material oder aus Metall bestehen kann, um entsprechende Kräfte aus den Leiter 6 und die Kontaktnadel 7 zu übertragen. Die hier radial weiter außen vorgesehene Federeinrichtung 8 kann dann beispielsweise aus einem viskoelastischen Material oder dergleichen bestehen und als Dichtungseinrichtung 28 des Kabelanschlusses 1 dienen, um eine dauerhaft sichere Verbindung geschützt vor Feuchtigkeit zu ermöglichen.

Weiterhin ist in Fig. 8 die Rückschiebesicherung 19 dargestellt, die eine Federeinrichtung 22 mit Federzungen 23 umfassen kann, die nach dem Einschieben des Kabels 4 ein Zurückschieben verhindern, da die Federzungen schräg gewinkelt an der Isolierschicht 13 des Leiters 6 anliegen und bei dem Versuch des Zurückziehens sich weiter in die Isolierschicht 13 des Kabels 4 eingraben, während die äußeren Enden der Federzungen an einem Absatz 26 in dem Anschlussgehäuse 3 anliegen.

Fig. 9 zeigt in einem schematischen Querschnitt einen weiteren Aufbau eines Kabelanschlusses 1, bei dem das Kabel 4 nicht abisoliert werden muss. Das in das Anschlussgehäuse 3 eingeschobene Kabel 4 wird mit der Isolierschicht 13 radial von der Federeinrichtung 8 umgeben, die hier wiederum als Federhülse 9 ausgebildet sein kann. Dabei kann die Federhülse 9 einen Schlitz 21 aufweisen oder aber die Isolierschicht 13 vollständig umgeben. Nach dem Einführen der Kontaktnadel 7 in den Leiter 6 wird durch das zusätzliche Volumen der Kontaktnadel 7 bedingt der Leiter 6 radial aufgedehnt, wodurch die Isolierschicht 13 als federelastischer Speicher 14 dient. Auch bei mechanischen Setzungserscheinungen oder dergleichen reicht die federelastische Kraft der Isolierschicht, die durch die umgebende Federeinrichtung 8 unterstützt wird, aus, um eine dauerhaft dichte und zuverlässige Verbindung zu ermöglichen.

Insgesamt stellt die Erfindung einen zuverlässigen Kabelanschluss 1 zur Verfügung, der dauerhaft und sicher einen elektrischen Kontakt zwischen einem Anschlusskabel 4 und einer Kontaktnadel 7 ermöglicht und beispielsweise als Steckverbindung ausgeführt ist. Die Verbindung kann hohe Ströme bei hohen Spannungen übertragen und kann wartungsfrei über lange Zeiträume betrieben werden.

**Bezugszeichenliste**

| | |
|---|---|
| Elektrischer Kabelanschluss | 1 |
| Kontaktgehäuse | 2 |
| Anschlussgehäuse | 3 |
| Kabel | 4 |
| Solarkabel | 5 |
| Leiter | 6 |
| Kontaktnadel | 7 |
| Federeinrichtung | 8 |
| Federhülse | 9 |
| Abisolierter Leiter | 10 |
| Abisolierter Bereich | 11 |
| trichterförmiger Einführbereich | 12 |
| Isolierschicht | 13 |
| Federelastischer Speicher | 14 |
| Ader | 15 |
| Innengewinde | 16 |
| Außengewinde | 17 |
| Verbindungszustand | 18 |
| Rückschiebesicherung | 19 |
| geöffneter Zustand | 20 |
| Schlitz | 21 |
| Federeinrichtung | 22 |
| Federzunge | 23 |
| Federeinrichtung | 24 |
| Absatz | 26 |
| Dichtungseinrichtung | 28 |
| konische Anschlagfläche | 29 |
| Außendurchmesser des Steckverbinders | 32 |
| Außendurchmesser des Kabels | 33 |
| Außendurchmesser des Leiters | 35 |
| Eintrittsfläche | 38 |
| Fotovoltaikanlage | 100 |
| Solarmodul | 101-103 |

## Patentansprüche

1. Kabelanschluss (1) vorzugsweise für Fotovoltaikanlagen (100) umfassend wenigstens ein Kontaktgehäuse (2) und wenigstens ein Anschlussgehäuse (3),
wobei das Anschlussgehäuse (3) mit dem Kontaktgehäuse (2) verbindbar ist und wobei in dem Anschlussgehäuse wenigstens ein frei konfektionierbares Kabel (4) mit einem Leiter (6) aufgenommen ist,
wobei an dem Kontaktgehäuse (2) eine Kontaktnadel (7) zur Kontaktierung des Leiters (6) des Kabels (4) angeordnet ist, wobei in dem Anschlussgehäuse (3) eine Federeinrichtung (8) vorgesehen ist, die dafür vorgesehen ist, den Leiter (6) und die Kontaktnadel (7) radial zu umgeben und federelastisch zusammen zu drücken,
**dadurch gekennzeichnet, dass** das Kontaktgehäuse (2) ein Innengewinde (16) und das Anschlussgehäuse (3) ein Außengewinde (17) aufweist, wobei bei einem Verschrauben des Kontaktgehäuses (2) mit dem Anschlussgehäuse (3) die Kontaktnadel (7) in den Leiter (6) eingepresst wird.

2. Kabelanschluss (1) nach Anspruch 1, wobei die Federeinrichtung (8) den abisolierten Leiter (10) umgibt.

3. Kabelanschluss (1) nach Anspruch 1, wobei die Federeinrichtung (8) die Isolierschicht (13) des Kabels (4) umgibt.

4. Kabelanschluss (1) nach dem vorhergehenden Anspruch, Anspruch, wobei die Isolierschicht (13) als federelastischer Speicher (14) dient.

5. Kabelanschluss (1) nach einem der vorhergehenden Ansprüche, wobei die Federeinrichtung (8) in das Anschlussgehäuse (3) eingebaut ist.

6. Kabelanschluss (1) nach einem der vorhergehenden Ansprüche, wobei die Federeinrichtung (8) eine Federhülse (9) umfasst.

7. Kabelanschluss (1) nach dem vorhergehenden Anspruch, wobei die Federhülse (9) einen zylindrischen Aufnahmebereich (12) für den Leiter (6) des Kabels (4) und einen trichterförmigen Einführbereich (12) aufweist.

8. Kabelanschluss (1) nach einem der vorhergehenden Ansprüche, wobei die Federeinrichtung (8) geschlitzt ist.

9. Kabelanschluss (1) nach einem der vorhergehenden Ansprüche, wobei die Federeinrichtung (8) aus Metall besteht.

10. Kabelanschluss (1) nach einem der vorhergehenden Ansprüche, wobei die Federeinrichtung (8) aus wenigstens einem viskoelastischem Kunststoff besteht.

11. Kabelanschluss (1) nach einem der vorhergehenden Ansprüche, wobei der Leiter (6) des Kabels (4) aus mehreren flexiblen Adern (15) besteht.

## Claims

1. Cable connection (1) preferably for photovoltaic systems (100), comprising at least one contact housing (2) and at least one connection housing (3), wherein the connection housing (3) can be connected to the contact housing (2) and wherein at least one freely configurable cable (4) with a conductor (6) is accommodated in the connection housing, wherein a contact needle (7) is arranged on the contact housing (2) for contacting the conductor (6) of the cable (4), wherein a spring device (8) is provided in the connection housing (3), which device is provided to radially surround the conductor (6) and the contact needle (7) and to press together said conductor and said contact needle in a spring-elastic manner,
**characterized in that**,
the contact housing (2) has an internal thread (16) and the connection housing (3) has an external thread (17), wherein when the connection housing (3) and the contact housing (2) are screwed together, the contact needle (7) is pressed into the conductor (6).

2. Cable connection (1) according to Claim 1, wherein the spring device (8) surrounds the insulated conductor (10).

3. Cable connection (1) according to Claim 1, wherein the spring device (8) surrounds the insulating layer (13) of the cable (4).

4. Cable connection (1) according to the previous Claim, wherein the insulating layer (13) serves as a spring-elastic memory (14).

5. Cable connection (1) according to one of the previous claims, wherein the spring device (8) is mounted in the connection housing (3).

6. Cable connection (1) according to one of the previous claims, wherein the spring device (8) comprises an elastic sleeve (9).

7. Cable connection (1) according to the previous Claim, wherein the elastic sleeve (9) has a cylindrical receiving area (12) for the conductor (6) of the cable (4) and a funnel-shaped insertion area (12).

8. Cable connection (1) according to one of the previous claims, wherein the spring device (8) is slotted.

9. Cable connection (1) according to one of the previous claims, wherein the spring device (8) consists of metal.

10. Cable connection (1) according to one of the previous claims, wherein the spring device (8) consists of at least one visco-elastic plastic.

11. Cable connection (1) according to one of the previous claims, wherein the conductor (6) of the cable (4) consists of a plurality of flexible cores (15).

## Revendications

1. Connecteur de câble (1), de préférence pour installations photovoltaïques (100), comprenant au moins un boîtier de contact (2) et au moins un boîtier de raccordement (3),
dans lequel le boîtier de raccordement (3) peut être relié au boîtier de contact (2) et dans lequel au moins un câble (4), pouvant être librement confectionné, avec un conducteur (6) est logé dans le boîtier de raccordement,
dans lequel une broche de contact (7) est disposée sur le boîtier de contact (2) pour établir le contact avec le conducteur (6) du câble (4), un dispositif à ressort (8) étant prévu dans le boîtier de raccordement (3), lequel est prévu pour entourer radialement le conducteur (6) et la broche de contact (7) et les presser élastiquement l'un contre l'autre,
**caractérisé en ce que** le boîtier de contact (2) présente un filetage intérieur (16) et le boîtier de raccordement (3), un filetage extérieur (17), dans lequel, en vissant le boîtier de contact (2) avec le boîtier de raccordement (3), la broche de contact (7) est pressée dans le conducteur (6).

2. Connecteur de câble (1) selon la revendication 1, dans lequel le dispositif à ressort (8) entoure le conducteur (10) dénudé.

3. Connecteur de câble (1) selon la revendication 1, dans lequel le dispositif à ressort (8) entoure la couche isolante (13) du câble (4).

4. Connecteur de câble (1) selon la revendication précédente, dans lequel la couche isolante (13) sert d'accumulateur élastique comme un ressort (14).

5. Connecteur de câble (1) selon l'une des revendications précédentes, dans lequel le dispositif à ressort (8) est encastré dans le boîtier de raccordement (3).

6. Connecteur de câble (1) selon l'une des revendications précédentes, dans lequel le dispositif à ressort (8) comprend une douille élastique (9).

7. Connecteur de câble (1) selon la revendication précédente, dans lequel la douille élastique (9) présente une zone de réception (12) cylindrique pour le conducteur (6) du câble (4) et une zone d'insertion (12) en forme d'entonnoir.

8. Connecteur de câble (1) selon l'une des revendications précédentes, dans lequel le dispositif à ressort (8) est fendu.

9. Connecteur de câble (1) selon l'une des revendications précédentes, dans lequel le dispositif à ressort (8) se compose de métal.

10. Connecteur de câble (1) selon l'une des revendications précédentes, dans lequel le dispositif à ressort (8) se compose d'au moins une matière plastique viscoélastique.

11. Connecteur de câble (1) selon l'une des revendications précédentes, dans lequel le conducteur (6) du câble (4) se compose de plusieurs brins (15) flexibles.
